# FASCICULE DE BREVET EUROPEEN

(11) **EP 3 861 407 B1**
(45) Date de publication et mention de la délivrance du brevet: **03.01.2024**
(21) Numéro de dépôt: 19786398.8
(22) Date de dépôt: 30.09.2019
(51) Int. Cl.: G04B 19/22

(54) **PIÈCE D'HORLOGERIE DESTINÉE À L'AFFICHAGE SIMULTANÉ DE L'HEURE DANS PLUSIEURS FUSEAUX HORAIRES**
UHR FÜR DIE GLEICHZEITIGE ANZEIGE DER STUNDE IN MEHREREN ZEITZONEN
TIMEPIECE FOR SIMULTANEOUS DISPLAY OF THE HOUR IN MULTIPLE TIME ZONES

(30) Priorité: 01.10.2018 CH 11912018
(43) Date de publication de la demande: 11.08.2021
(73) Titulaire: Louis Vuitton Malletier, 75001 Paris (FR)
(72) Inventeur: DOLE, Eric, 74520 Valleiry (FR)
(74) Mandataire: P&TS SA (AG, Ltd.)
(86) Numéro de dépôt international: PCT/IB2019/058296
(87) Numéro de publication internationale: WO 2020/070621

(56) Documents cités:
- CH-A1- 710 881
- CH-A3- 6 770 56G
- DE-A1-102014 011 430
- ES-A1- 2 164 616
- US-A- 2 312 236

## Description

### Domaine technique

La présente invention concerne une pièce d'horlogerie comprenant un anneau affichant une pluralité de fuseaux horaires, et un anneau affichant une pluralité d'heures, les deux anneaux étant en mouvement relatif l'un par rapport à l'autre, de manière à afficher simultanément l'heure dans tous les fuseaux horaires indiqués.

### Etat de la technique

On connaît dans l'état de la technique des montres comportant un anneau des heures de 1 à 24 et un anneau des fuseaux horaires portant généralement 24 noms de villes représentatives de chaque fuseau horaire. Un exemple d'une telle construction est décrit dans CH703258. Un des anneaux est mis en rotation relative par rapport à l'autre, de manière à afficher simultanément l'heure de tous les fuseaux horaires. L'espace angulaire à disposition pour chaque fuseau est cependant restreint, en sorte que les noms de ville doivent être écrits en petits caractères, et souvent de manière abrégée, ce qui nuit à la lisibilité de ce type de montres.

CH710890 décrit une montre dans lequel les indications de fuseau horaire sont réparties sur deux anneaux concentriques à la périphérie externe de l'anneau des heures. Cette disposition permet d'agrandir les noms de ville, mais la distance importante entre les indications d'heure et les indications sur l'anneau le plus à l'extérieur complique la lecture de l'heure dans les fuseaux indiqués sur cet anneau externe.

Une solution similaire est décrite dans DE102014011430A1 ou, de façon équivalente, dans CH710881A1. Ces documents décrivent des montres avec un anneau des heures et un anneau des villes à la périphérie externe de l'anneau des heures. Les noms de ville sont affichés alternativement sur deux rayons concentriques de l'anneau des villes, ce qui permet de les écrire en plus grand caractère, mais présente l'inconvénient d'une distance importante entre l'anneau des heures et les villes indiquées sur le rayon externe.

CH677056 décrit une montre avec un disque des heures effectuant un tour en douze heures, et un anneau de fuseau horaire divisé en douze segments équidistants, chacun correspondant à une heure et désignant deux fuseaux horaires déphasés de douze heures. Chaque segment est pourvu de deux noms de ville ou de lieu, l'un au bord intérieur et l'autre au bord extérieur. Cette disposition ne permet donc pas de savoir immédiatement lequel des deux fuseaux sur chaque segment se trouve avant respectivement après midi.

### Bref résumé de l'invention

Un but de la présente invention est d'améliorer la lisibilité des pièces d'horlogerie affichant l'heure simultanée dans plusieurs fuseaux horaires.

Un but de la présente invention est de proposer une pièce d'horlogerie comprenant un marquage des heures et un marquage de fuseaux horaires simple à adapter au fuseau horaire préféré de l'utilisateur.

Selon l'invention, ces buts sont atteints notamment au moyen d'une pièce d'horlogerie comprenant :
un premier anneau affichant une pluralité d'indications de fuseaux horaires;
un deuxième anneau affichant une pluralité d'indications d'heures ;
les dits anneaux pouvant être mis en rotation relative l'un par rapport à l'autre, de manière à indiquer en chaque instant l'heure dans chaque dit fuseau horaire;
un troisième anneau affichant une pluralité d'indications de fuseaux horaires et pouvant être mis en mouvement relatif par rapport au deuxième anneau, les indications de fuseaux horaires étant ainsi réparties sur deux anneaux,
dans lequel lesdits premiers, deuxième et troisièmes anneaux sont disposés de manière concentrique, caractérisée en ce que le deuxième anneau est intercalé entre le premier anneau et le troisième anneau, de manière à ce que les fuseaux horaires soient indiqués alternativement sur le premier anneau externe et sur le troisième anneau interne.

Par rapport aux solutions de l'art antérieur comportant un seul anneau de fuseaux horaire, cette solution présente notamment l'avantage de répartir les indications de fuseaux horaires sur deux anneaux, ce qui offre plus de place à disposition pour chaque indication.

Cette solution présente en outre l'avantage de rapprocher les indications de fuseau horaire (les noms de ville) des indications d'heure, ce qui permet de déterminer plus facilement l'heure en correspondance de chaque fuseau.

Dans un mode de réalisation, le deuxième anneau se trouve dans un premier plan tandis que les premiers et troisièmes anneaux se trouvent dans un second plan, les premiers et second plans étant superposés.

Le second plan peut se trouver au-dessus du premier plan lorsque la montre est posée sur son fond.

Le premier et le troisième anneau peuvent être constitués par des portions concentriques d'un seul anneau transparent superposé au-dessus du deuxième anneau. Cette solution facilite l'entraînement des premiers et troisièmes anneaux qui peuvent être entraînés par un seul mécanisme de mise en rotation dudit anneau transparent.

Cet anneau transparent peut être muni d'indications de fuseau horaire disposées sur sa face inférieure. On réduit ainsi la distance verticale entre les indications d'heure et les indications de fuseau horaire, ce qui réduit les problèmes de parallaxe.

Dans un autre mode de réalisation, le deuxième anneau portant les indications d'heures est transparent et superposé au-dessus des premiers et troisième anneaux.

Les indications de fuseaux horaires peuvent être constituées par des noms de ville ou des abréviations de nom de ville.

Les indications de fuseaux horaires sur le premier anneau peuvent être toutes portées sur un premier diamètre, et les indications de fuseaux horaire sur le troisième anneau toutes portées sur un troisième diamètre. Cela réduit la distance entre chaque indication de fuseau horaire et l'heure correspondante.

Les premiers et troisièmes anneaux portant les indications de fuseau horaires peuvent être mis en rotation simultanément par rapport au deuxième anneau portant les indications d'heure, qui reste fixe par rapport au boitier de la montre.

Dans la suite de la description et des revendications, le terme anneau inclut aussi bien un anneau muni d'une ouverture centrale qu'un disque dépourvu d'une telle ouverture centrale, ou un disque muni uniquement d'un trou d'axe.

### Brève description des figures

Des exemples de mise en oeuvre de l'invention sont indiqués dans la description illustrée par les figures annexées dans lesquelles :
- La figure 1 illustre une vue de face d'un mouvement de montre muni de ses aiguilles et destiné à être monté dans une montre selon l'invention.
- La figure 2 illustre une vue perspective et en coupe d'un mouvement de montre muni de ses aiguilles et destiné à être monté dans une montre selon l'invention.
- La figure 3 illustre une coupe du mouvement de montre selon l'invention.

### Exemple(s) de mode de réalisation de l'invention

Un exemple de mouvement de montre 1 muni de ses aiguilles 5 et destiné à être intégré dans une pièce d'horlogerie, par exemple une montre-bracelet, est illustré sur la figure 1. Il comporte

En partant de l'extérieur, le mouvement 1 comporte un premier anneau 2 affichant une pluralité d'indications de fuseaux horaires 20, un deuxième anneau 3 affichant 24 indications d'heures 30, et un troisième anneau 4 affichant une pluralité d'indications de fuseaux horaires 40.

Les indications de fuseau horaires 20, respectivement 40, correspondent par exemple à des noms ou à des abréviations de noms de villes dans chacun de ces fuseaux, ou à toute autre identification de fuseau horaire. Les 24 indications horaires 30 de 1 à 24 correspondent aux heures de la journée.

Les anneaux de fuseau horaire 2 et 4 peuvent être mis en rotation relative par rapport à l'anneau des heures 3, de manière à indiquer en chaque instant l'heure dans chaque dit fuseau horaire. Les indications de fuseaux horaires sont réparties sur les deux anneaux 2, 4, de manière à ce que les fuseaux horaires soient indiqués alternativement sur le premier anneau externe 2 et sur le troisième anneau interne 4.

Dans un mode de réalisation, le deuxième anneau 3 portant les heures 30 est fixe par rapport au boîtier de la montre, et les anneaux de fuseau horaire 2, 4 tournent par rapport à cet anneau 3, en effectuant un tour de 360° en 24 heures. Dans un autre mode de réalisation, les anneaux de fuseau horaire 2, 4 sont fixes par rapport au boîtier de la montre, alors que l'anneau des heures 3 tourne entre ces deux anneaux en effectuant un tour de 360° en 24 heures. La rotation de ou des anneaux mobiles est de préférence incrémentale, avec un saut angulaire quasi-instantané toutes les heures.

En se référant aux figures 2 et 3, on constate que les anneaux de fuseau horaires sont en réalité constitués par deux portions annulaires d'une même pièce annulaire 7 transparente et monolithique qui est superposée au-dessus de l'anneau des heures 3. La largeur de l'anneau 7 est plus grande que la portion de l'anneau des heures 3 portant les indications d'heure 30, en sorte que le premier anneau 2 est formé par la portion de l'anneau 7 qui dépasse à l'extérieur de l'anneau 3, tandis que le troisième anneau 4 est formé par une portion de l'anneau 7 qui dépasse à l'intérieur de l'anneau 3.

La pièce annulaire transparente 7 peut être constituée de saphir, ou d'un autre matériau transparent. Les indications de fuseau horaire 20, 40 sont de préférence marquées sur la face inférieure de cette pièce, de manière à minimiser la distance verticale entre ces indications et celles du deuxième anneau 3, et à réduire ainsi les problèmes de parallaxe.

Dans un autre mode de réalisation non illustré, le ou les anneaux des fuseaux horaires sont disposés dans un plan inférieur au-dessus duquel un anneau des heures transparent est disposé.

Dans un mode de réalisation non illustré, le deuxième anneau 3 se trouve dans le même plan que les premiers et troisièmes anneaux 2, 4. Cet arrangement requiert cependant un mécanisme plus complexe pour l'entraînement du ou des anneaux mobiles, par exemple en dissociant les deux anneaux 2 et 4.

Dans la présente description et dans les revendications, les directions haut, bas ; au-dessus ; au-dessous ; etc se réfèrent à la montre posée sur son fond sur une surface horizontale

## Revendications

1. Pièce d'horlogerie comprenant :
un premier anneau (2) affichant une pluralité d'indications de fuseaux horaires (20) ;
un deuxième anneau (3) affichant 24 indications d'heures (30) ;
les dits anneaux pouvant être mis en rotation relative l'un par rapport à l'autre, de manière à indiquer en chaque instant l'heure dans chaque dit fuseau horaire;
un troisième anneau (4) affichant une pluralité d'indications de fuseaux horaires (40) et pouvant être mis en mouvement relatif par rapport au deuxième anneau, les indications de fuseaux horaires étant ainsi réparties sur deux anneaux (2, 4),
dans lequel lesdits premiers, deuxième et troisièmes anneaux (2,3,4) sont disposés de manière concentrique,
**caractérisée en ce que** le deuxième anneau (3) est intercalé entre le premier anneau et le troisième anneau, de manière à ce que les fuseaux horaires soient indiqués alternativement sur le premier anneau externe (2) et sur le troisième anneau interne (4).

2. Pièce d'horlogerie selon la revendication 1, comportant un boîtier de montre, et dans laquelle le deuxième anneau (3) est fixe par rapport à ce boîtier alors que le premier anneau et le troisième anneau tournent par rapport à ce boîtier, en effectuant un tour de 360° en 24 heures.

3. Pièce d'horlogerie selon la revendication 1, comportant un boîtier de montre, et dans laquelle le premier anneau et le troisième anneau sont fixes par rapport à ce boîtier alors que le deuxième anneau (3) tourne par rapport à ce boîtier, en effectuant un tour de 360° en 24 heures.

4. Pièce d'horlogerie selon l'une des revendications 1 à 3, dans lequel le deuxième anneau (3) se trouve dans un premier plan tandis que les premiers et troisièmes anneaux (2, 4) se trouvent dans un second plan, les premiers et second plans étant superposés.

5. Pièce d'horlogerie selon l'une des revendications 1 à 4, dans lequel le premier et le troisième anneaux (2, 4) sont constitués par des portions concentriques d'une seule pièce annulaire (7).

6. Pièce d'horlogerie selon la revendication 5, dans lequel le premier et le troisième anneaux (2, 4) sont constitués par des portions concentriques d'une seule pièce annulaire (7) transparente superposée au-dessus du deuxième anneau.

7. Pièce d'horlogerie selon la revendication 6, ladite pièce annulaire transparente (7) étant muni d'indications de fuseau horaire sur sa face inférieure.

8. Pièce d'horlogerie selon l'une des revendications 6 ou 7, comprenant un mécanisme de mise en rotation de ladite pièce annulaire transparente (7).

9. Pièce d'horlogerie selon l'une des revendications 1 à 4, dans lequel le deuxième anneau (3) est transparent et superposé au-dessus des premiers et troisième anneaux (2,4).

10. Pièce d'horlogerie selon l'une des revendications 1 à 9, dans lequel les indications de fuseaux horaires sur le premier anneau (2) sont toutes portées sur un premier diamètre, et les indications de fuseaux horaire sur le troisième anneau (4) sont toutes portées sur un troisième diamètre.

## Patentansprüche

1. Uhr, umfassend:
einen ersten Ring (2), der eine Vielzahl von Zeitzonenindikationen (20) darstellt;
einen zweiten Ring (3), der 24 Stundenangaben (30) darstellt;
wobei die genannten Ringe relativ zueinander gedreht werden können, um zu jedem Zeitpunkt die Uhrzeit in jeder genannten Zeitzone anzuzeigen;
einen dritten Ring (4), der eine Vielzahl von Zeitzonenindikationen (40) darstellt und relativ zum zweiten Ring bewegt werden kann, wobei die Zeitzonenindikationen auf diese Weise auf zwei Ringe (2, 4) verteilt werden,
wobei der erste, zweite und dritte Ring (2, 3, 4) konzentrisch angeordnet sind, **dadurch gekennzeichnet, dass** der zweite Ring (3) zwischen dem ersten Ring und dem dritten Ring angeordnet ist, so dass die Zeitzonen abwechselnd auf dem äußeren ersten Ring (2) und auf dem inneren dritten Ring (4) angezeigt werden.

2. Uhr nach Anspruch 1, mit einem Uhrengehäuse, und bei dem der zweite Ring (3) in Bezug auf dieses Gehäuse feststehend ist, während der erste Ring und der dritte Ring in Bezug auf dieses Gehäuse drehbar sind, wobei sie in 24 Stunden eine 360°-Drehung vollziehen.

3. Uhr nach Anspruch 1, mit einem Uhrengehäuse, und bei dem der erste Ring und der dritte Ring in Bezug auf dieses Gehäuse feststehen, während der zweite Ring (3) in Bezug auf dieses Gehäuse drehbar ist und dabei in 24 Stunden eine Umdrehung um 360° vollzieht.

4. Uhr nach einem der Ansprüche 1 bis 3, wobei der zweite Ring (3) in einer ersten Ebene angeordnet ist, während der erste und der dritte Ring (2, 4) in einer zweiten Ebene angeordnet sind, wobei die erste und die zweite Ebene übereinander liegen.

5. Uhr nach einem der Ansprüche 1 bis 4, wobei der erste und der dritte Ring (2, 4) aus konzentrischen Abschnitten eines einzigen ringförmigen Teils (7) bestehen.

6. Uhr nach Anspruch 5, wobei der erste und der dritte Ring (2, 4) aus konzentrischen Abschnitten eines einzigen transparenten ringförmigen Teils (7) bestehen, das über den zweiten Ring gelegt ist.

7. Uhr nach Anspruch 6, wobei das transparente ringförmige Teil (7) auf seiner Unterseite mit Zeitzonenangaben versehen ist.

8. Uhr nach einem der Ansprüche 6 oder 7, mit einem Mechanismus zum Drehen des transparenten ringförmigen Teils (7).

9. Uhr nach einem der Ansprüche 1 bis 4, wobei der zweite Ring (3) transparent ist und über dem ersten und dritten Ring (2, 4) liegt.

10. Uhr nach einem der Ansprüche 1 bis 9, wobei die Zeitzonenindikationen auf dem ersten Ring (2) jeweils auf einem ersten Durchmesser aufgetragen sind, und die Zeitzonenindikationen auf dem dritten Ring (4) jeweils auf einem dritten Durchmesser aufgetragen sind.

## Claims

1. Timepiece comprising:
a first ring (2) displaying a plurality of time zone indications (20);
a second ring (3) displaying 24 hour indications (30);
said rings being configured to be rotated relative to each other, so as to indicate the time in each said time zone at each instant;
a third ring (4) displaying a plurality of time zone indications (40) and configured to be rotated relative to the second ring, the time zone indications thus being distributed over two rings (2, 4)
wherein said first, second and third rings (2, 3, 4) are arranged concentrically,
**characterized in that**
the second ring (3) is interposed between the first ring and the third ring, so that the time zones are indicated alternately on the first outer ring (2) and on the third inner ring (4).

2. Timepiece according to claim 1, comprising a watch case, and wherein the second ring (3) is fixed with respect to this case while the first ring and the third ring rotate with respect to this case, making a 360° turn in 24 hours.

3. Timepiece according to claim 1, comprising a watch case, and in which the first ring and the third ring are fixed with respect to this case while the second ring (3) rotates with respect to this case, making a 360° turn in 24 hours.

4. Timepiece according to one of claims 1 to 3, in which the second ring (3) lies in a first plane while the first and third rings (2, 4) lie in a second plane, the first and second planes being superimposed.

5. Timepiece according to one of claims 1 to 4, in which the first and third rings (2, 4) are constituted by concentric portions of a single annular part (7).

6. Timepiece according to claim 5, in which the first and third rings (2, 4) are constituted by concentric portions of a single transparent annular piece (7) superimposed above the second ring.

7. Timepiece according to claim 6, said transparent annular part (7) being provided with time zone indications on its lower face.

8. Timepiece according to one of claims 6 or 7, comprising a mechanism for rotating said transparent annular part (7).

9. Timepiece according to one of claims 1 to 4, in which the second ring (3) is transparent and superimposed above the first and third rings (2, 4).

10. Timepiece according to one of claims 1 to 9, in which the time zone indications on the first ring (2) are all carried on a first diameter, and the time zone indications on the third ring (4) are all carried on a third diameter.
